# FASCICULE DE BREVET EUROPEEN

(11) **EP 3 803 001 B1**
(45) Date de publication et mention de la délivrance du brevet: **25.05.2022**
(21) Numéro de dépôt: 19737825.0
(22) Date de dépôt: 27.05.2019
(51) Int. Cl.: E05B 67/06, E05B 67/22, E05B 17/00

(54) **DISPOSITIF DE VERROUILLAGE DU TYPE CADENAS, ET PROCÉDÉ D'ASSEMBLAGE D'UN TEL DISPOSITIF**
VORHÄNGESCHLOSSVORRICHTUNG UND VERFAHREN ZUM ZUSAMMENBAU EINER SOLCHEN VORRICHTUNG
PADLOCK TYPE LOCKING DEVICE, AND METHOD FOR ASSEMBLING SUCH A DEVICE

(30) Priorité: 28.05.2018 FR 1854528
(43) Date de publication de la demande: 14.04.2021
(73) Titulaire: Hermes Sellier, 75008 Paris (FR)
(72) Inventeur: ROUBY, Eric, 78490 MONTFORT L'AMAURY (FR); COURTOIS, Christian, 77169 SAINT GERMAIN SOUS DOUE (FR); LECOEUR, Alain, 74210 CHEVALINE (FR)
(74) Mandataire: Santarelli
(86) Numéro de dépôt international: PCT/FR2019/051226
(87) Numéro de publication internationale: WO 2019/229348

(56) Documents cités:
- KR-U- 20100 007 964
- US-A- 1 003 718
- US-A- 1 962 550
- US-A- 3 657 907

## Description

### DOMAINE DE L'INVENTION

L'invention concerne un dispositif de verrouillage du type cadenas, et un procédé d'assemblage d'un tel dispositif de verrouillage.

### ARRIERE PLAN TECHNOLOGIQUE

On connaît des dispositifs de verrouillage du type cadenas, comportant un corps et une anse montée mobile en translation dans le cadenas et aussi en rotation par rapport au cadenas.

Le cadenas comporte en outre un orifice ménagé dans le corps et un organe de rappel logé au fond de cet orifice.

L'anse présente une portion d'extrémité montée mobile dans l'orifice contre l'organe de rappel.

L'anse peut ainsi être translatée entre une première position où le cadenas est dans un état ouvert et une seconde position où le cadenas est dans un état fermé. L'anse est aussi pivotante dans le corps.

Le cadenas comporte en outre un trou ménagé dans le corps et débouchant dans l'orifice où se situe la portion d'extrémité de l'anse, ainsi qu'une goupille assujettie mécaniquement dans le trou et saillant dans l'orifice.

La goupille présente ainsi une face d'extrémité située en regard de la portion d'extrémité de l'anse de sorte à former une butée lors de la translation de l'anse depuis sa seconde position vers sa première position.

Une telle goupille est assemblée sur le corps du cadenas après le montage de la portion d'extrémité de l'anse dans l'orifice du corps, par exemple en étant introduite à force dans le trou dédié.

Il est préférable que la face d'extrémité de la goupille présente une surface parfaitement plane pour permettre la translation et la rotation de la portion d'extrémité de l'anse dans et par rapport au corps de cadenas. Pour cela, il peut être nécessaire d'usiner la face d'extrémité avant son assemblage dans le trou du corps. Au surplus, après assemblage de la goupille avec le corps, il peut être nécessaire de polir et/ou de traiter le corps de cadenas au moins au niveau de l'extrémité débouchante du trou.

US1003718 divulgue un cadenas où une pièce de guidage et l'extrémité de l'anse sont dans un orifice du corps et la pièce forme un crochet, dans lequel est maintenue l'extrémité de l'anse.

### OBJET DE L'INVENTION

L'invention vise à fournir un dispositif de verrouillage du type cadenas, qui soit particulièrement simple et commode tant à la fabrication qu'à l'utilisation et qui soit aussi particulièrement fiable et durable.

L'invention a ainsi pour objet, sous un premier aspect, un dispositif de verrouillage du type cadenas, comportant un corps et une anse montée mobile en translation et en rotation par rapport audit corps, où ledit corps est pourvu d'un orifice et d'une gorge ménagée à l'intérieur dudit orifice, ladite anse comporte une portion d'extrémité amincie montée dans ledit orifice dudit corps, et ledit dispositif comporte en outre un organe de montage assujetti mécaniquement sur ladite portion d'extrémité amincie de ladite anse et logé dans ladite gorge, ledit organe de montage étant configuré pour permettre la rotation de ladite anse par rapport audit corps et aussi la translation de ladite anse dans ledit orifice dudit corps, entre une première position où ledit dispositif est dans un état ouvert, et une seconde position où ledit dispositif est dans un état fermé et ledit organe de montage forme une butée sur ladite portion d'extrémité amincie de ladite anse ; ledit organe de montage présente une hauteur prédéterminée et ladite gorge présente une hauteur au moins égale ou supérieure à la hauteur prédéterminée dudit organe de montage ; ledit dispositif est configuré de sorte que ledit organe de montage est translaté avec ladite portion d'extrémité amincie de ladite anse dans ledit orifice et dans ladite gorge dudit corps, entre lesdites première et seconde positions ; et ladite portion d'extrémité amincie de ladite anse présente une longueur environ égale à ladite hauteur prédéterminée dudit organe de montage, et ladite gorge présente une hauteur bien supérieure à ladite longueur de ladite portion d'extrémité amincie.

Autrement dit, l'organe de montage du dispositif de verroullage selon l'invention est logé dans la gorge ménagée dans l'orifice, lui-même ménagé dans le corps, et cet organe de montage coopère avec la portion d'extrémité amincie de l'anse pour permettre sa libre rotation et sa translation seulement entre la première position de l'anse et sa seconde position. C'est dans cette première position de l'anse par rapport au corps que l'organe de montage joue le rôle de butée sur sa portion d'extrémité amincie.

Puisque la gorge est ménagée dans l'orficie, la gorge présente un diamètre interne supérieure au diamètre interne de l'orfice. Une telle gorge peut par exemple est réalisée à l'aide d'une fraise clavette pendant ou après la résalisation typiquement par perçage de l'orifice.

Le dispositif de verrouillage selon l'invention est donc dépourvu d'une goupille introduite depuis l'extérieur du corps et ne nécessite pas d'usinage et de traitement spécifiques, avant ou après l'assemblage de l'anse avec l'organe de montage dans le corps.

Par conséquent, l'agencement du dispositif de verrouillage selon l'invention est particulièrement fiable et durable tout en restant particulièrement simple et commode.

De préférence, ladite hauteur de ladite gorge définit une course de ladite anse entre ses première et seconde positions.

L'invention a aussi pour objet, sous un second aspect, un dispositif de verrouillage du type cadenas, comportant un corps et une anse montée mobile en translation et en rotation par rapport audit corps, où ledit corps est pourvu d'un orifice et d'une gorge ménagée à l'intérieur dudit orifice, ladite anse comporte une portion d'extrémité amincie montée dans ledit orifice dudit corps, et ledit dispositif comporte en outre un organe de montage assujetti mécaniquement sur ladite portion d'extrémité amincie de ladite anse et logé dans ladite gorge, ledit organe de montage étant configuré pour permettre la rotation de ladite anse par rapport audit corps et aussi la translation de ladite anse dans ledit orifice dudit corps, entre une première position où ledit dispositif est dans un état ouvert et une seconde position où ledit dispositif est dans un état fermé, et ledit organe de montage forme une butée sur ladite portion d'extrémité amincie de ladite anse ; ledit organe de montage présente une hauteur prédéterminée et ladite gorge présente une hauteur au moins égale ou supérieure à la hauteur prédéterminée dudit organe de montage ; et ledit dispositif est configuré de sorte que ladite portion d'extrémité amincie de ladite anse est translatée par rapport audit organe de montage, entre lesdites première et seconde positions.

Selon d'autres caractéristiques préférées particulièrement simples, commodes et économiques du dispositif de verrouillage selon l'invention :
- ladite portion d'extrémité amincie de ladite anse présente une longueur bien supérieure à ladite hauteur prédéterminée dudit organe de montage et ladite gorge présente une hauteur bien inférieure à ladite longueur de ladite portion d'extrémité amincie, par exemple environ égale à ladite hauteur prédéterminée dudit organe de montage ;
- ladite longueur de ladite portion d'extrémité amincie définit une course de ladite anse entre ses première et seconde positions ;
- ledit organe de montage est une bague montée au moins partiellement autour de ladite portion d'extrémité amincie de ladite anse ;
- ladite bague est fendue et emmanchée sur ladite portion d'extrémité amincie de ladite anse ;
- ladite bague est métallique ou réalisée en matière plastique ;
- ladite portion d'extrémité amincie de ladite anse est située entre une collerette d'extrémité de ladite anse qui est introduite dans ledit orifice dudit corps, et une portion principale en forme de U de ladite anse qui saille dudit corps ;
- ledit dispositif de verrouillage comporte en outre un organe de rappel logé dans ledit orifice dudit corps et configuré pour exercer une force sur ladite portion d'extrémité amincie de ladite anse pour la déplacer en translation depuis sa seconde position vers sa première position ; et/ou
- ledit dispositif de verrouillage comporte en outre un trou ménagé dans ledit corps et configuré pour recevoir une portion de verrouillage de ladite anse dans ledit corps, ladite portion de verrouillage étant située à l'opposé de ladite portion d'extrémité amincie de ladite anse.

L'invention a aussi pour objet, sous un second aspect, un procédé d'assemblage d'un dispositif de verrouillage du type cadenas tel que décrit ci-dessus, comportant les étapes :
- d'assujettir mécaniquement l'organe de montage dudit dispositif sur la portion d'extrémité amincie de l'anse dudit dispositif ;
- de monter ladite portion d'extrémité amincie de ladite anse avec ledit organe de montage dans l'orifice du corps dudit dispositif, jusqu'à loger ledit organe de montage dans une gorge ménagée à l'intérieur dudit orifice ;
grâce à quoi ledit organe de montage est configuré pour permettre la rotation de ladite anse par rapport audit corps et aussi la translation de ladite anse dans ledit orifice dudit corps, entre une première position où ledit dispositif est dans un état ouvert, et une seconde position où ledit dispositif est dans un état fermé et ledit organe de montage forme une butée sur ladite portion d'extrémité amincie de ladite anse.

### BREVE DESCRIPTION DES DESSINS

On va maintenant poursuivre l'exposé de l'invention par la description d'exemples de réalisation, donnée ci-après à titre illustratif et non limitatif, en référence aux dessins annexés sur lesquels :
- la figure 1 représente schématiquement en perspective éclatée un dispositif de verrouillage du type cadenas conforme au premier aspect de l'invention ;
- les figures 2 à 10 sont des vues partielles en perspective et/ou en coupe du cadenas de la figure 1, montrant différentes étapes d'assemblage du cadenas et ce dernier dans un état ouvert et dans un fermé ; et
- les figures 11 à 20 sont des vues similaires à celles des figures 1 à 10 respectives, montrant un cadenas selon le deuxième aspect de l'invention.

### DESCRIPTION DETAILLEE D'UN EXEMPLE DE REALISATION

La figure 1 montre de manière éclatée un dispositif de verrouillage du type cadenas 1. Un tel cadenas 1 peut être utilisé par exemple pour permettre la fermeture, de manière sécurisée, d'un article de maroquinerie ou d'un objet quelconque.

Les figures 2 à 10 montrent en détail le cadenas 1 et son assemblage.

Le cadenas 1 comporte un corps 2, une anse 3 montée mobile en translation dans le corps 2 et aussi en rotation par rapport au corps 2, un organe de montage 4 configuré pour assujettir l'anse 3 dans le corps 2, et un organe de rappel 4.

Le corps 2 présente ici une forme globalement parallélépipédique ayant six faces, dont une face supérieure 6.

Le corps 2 est pourvu d'un orifice 7, ici circulaire, qui est borgne à une extrémité et qui débouche sur la face supérieure 6 à une extrémité opposée. Cet orifice 7 est réalisé par exemple par perçage.

Le corps 2 est aussi pourvu d'un trou 8, ici circulaire, qui est borgne à une extrémité et qui débouche sur la face supérieure 6 à une extrémité opposée. Ce trou 8 est réalisé par exemple par perçage.

L'orifice 7 est pourvu d'un fond 9 duquel s'étend une paroi interne cylindrique 10 jusqu'à la face supérieure 6.

L'orifice 7 présente un premier diamètre interne prédéterminé d1, défini par sa paroi interne cylindrique 10, et une première hauteur prédéterminée h1.

Le corps 2 est en outre pourvu d'une gorge 11 ménagée à l'intérieur de l'orifice 7.

La gorge 11 est ici cylindrique et réalisée dans la paroi interne cylindrique 10 de l'orifice 7.

La gorge 11 présente ainsi un deuxième diamètre interne prédéterminée d2 supérieur au premier diamètre interne prédéterminé d1 de l'orifice 7.

La gorge 11 présente en outre une deuxième hauteur prédéterminée h2 bien inférieure à la première hauteur prédéterminée h1 de l'orifice 7.

Le trou 8 est pourvu d'un fond 12 duquel s'étend une paroi interne cylindrique 13 jusqu'à la face supérieure 6.

Le trou 8 présente un troisième diamètre interne prédéterminé d3, défini par sa paroi interne cylindrique 13, et une troisième hauteur prédéterminée h3.

Ici, le troisième diamètre interne prédéterminé d3 du trou 8 est sensiblement égal au premier diamètre interne prédéterminé d1 de l'orifice 7 ; tandis que la troisième hauteur prédéterminée h3 du trou 8 est bien inférieure à la première hauteur prédéterminée h1 de l'orifice 7.

L'anse 3 comporte une portion principale en forme de U 14, une portion de verrouillage 15 située à une extrémité de la portion principale en forme de U 14, une portion d'extrémité amincie 16 située à une extrémité opposée de la portion principale en forme de U 14, et une collerette d'extrémité 17 prolongeant la portion d'extrémité amincie 16.

La portion d'extrémité amincie 16 est ainsi située entre la collerette d'extrémité 17 et la portion principale en forme de U 14.

La portion d'extrémité amincie 16 présente une première longueur prédéterminée I1.

La portion principale en forme de U 14 est globalement configurée pour se trouver en saillie du corps 2.

La portion de verrouillage 15 est configurée pour être montée dans le trou 8 du cors 2.

La portion d'extrémité amincie 16 et la collerette d'extrémité 17 sont configurées pour être montées mobiles dans l'orifice 7 du cors 2.

Une section de la portion principale en forme de U 14, du côté de la portion d'extrémité amincie 16, est aussi configurée pour être montée mobile dans l'orifice 7 du cors 2.

L'organe de montage est une bague 4 configurée pour être montée au moins partiellement autour de la portion d'extrémité amincie 16 de l'anse 3.

La bague 4 est ici fendue et présente une ouverture 18.

La bague 4 est réalisée en matière plastique. En variante, la bague peut être métallique.

La bague 4 est configurée pour être emmanchée sur la portion d'extrémité amincie 16 de l'anse 3.

La bague 4 présente des propriétés élastiques lui permettant d'être écartée pour son emmanchement sur la portion d'extrémité amincie 16 sans que la bague 4 puisse se retirer de cette portion d'extrémité amincie 16.

La bague 4 est ainsi assujettie mécaniquement sur la portion d'extrémité amincie 16 de l'anse 3.

La bague 4 est configurée pour être logée dans la gorge 11 de l'orifice 7.

La bague 4 présente ici une quatrième hauteur prédéterminée h4, sensiblement égale ou légèrement inférieure à la première longueur prédéterminée I1 de la portion d'extrémité amincie 16, et bien inférieure aux première et deuxième hauteurs prédéterminées h1 et h2 respectivement de l'orifice 7 et d la gorge 11.

La bague 4 est en outre configurée pour permettre la rotation de l'anse 3 par rapport au corps 2 et aussi la translation de cette anse dans l'orifice 7 du corps, entre une première position où le cadenas 1 est dans un état ouvert, et une seconde position où le cadenas est dans un état fermé.

En particulier, la bague 4 est configurée pour former une butée sur la portion d'extrémité amincie 16 (voir ci-après).

L'organe de rappel 5 est ici formé par un ressort hélicoïdal et est configuré pour être logé dans l'orifice 7 du corps 2, entre le fond 9 de l'orifice et la collerette d'extrémité 17 de l'anse 3.

L'organe de rappel 5 est ainsi configuré pour exercer une force sur la collerette d'extrémité 17 et donc sur la portion d'extrémité amincie 16 de l'anse 3 pour la déplacer en translation depuis la seconde position vers la première position.

L'assemblage du cadenas 1 décrit en référence aux figures 1 à 10 se fait de la manière expliquée ci-dessous.

L'organe de rappel 5 est introduit dans l'orifice 7 du corps 2 et repose sur le fond 9 de cet orifice 7.

La bague 4 est emmanchée sur la portion d'extrémité amincie 16 de l'anse 3 en étant écartée puis resserée autour de cette portion d'extrémité amincie 16. Cela signifie que l'ouverture 18 de la bague 4 varie lors de son emmanchement sur l'anse 3.

La bague 4 est ainsi assujettie mécaniquement sur l'anse 3.

L'anse 3 est introduite dans l'orifice 7, du côté de sa portion d'extrémité amincie 16, jusqu'à loger la bague 4 dans la gorge 11 ménagée dans l'orifice 7.

La collerette d'extrémité 17 de l'anse 3 vient au contact de l'organe de rappel 5.

L'anse 3 est ainsi assujettie mécaniquement au corps 2, avec la bague 4 qui forme une butée sur la portion d'extrémité amincie 16 de l'anse 3 pour empêcher le retrait de l'anse 3 du corps 2.

La bague 4 permet en outre à l'anse 3, dont une section de sa portion principale 14, sa portion d'extrémité amincie 16 et sa collerette d'extrémité 17, de tourner par rapport au corps 2, et de coulisser dans son orifice 7 et dans sa gorge 11, entre la première position où le cadenas 1 est dans l'état ouvert (figures 5 et 7), et une seconde position où le cadenas 1 est dans l'état fermé (figures 8 et 10).

Dans l'état ouvert du cadenas 1, l'organe de rappel 5 déplace l'anse 3 dans l'orifice 7 et la bague 4 logée dans la gorge 11 jusqu'à ce que la collerette d'extrémité 17 de l'anse 3 vienne en butée contre la bague 4 et cette dernière en butée contre des bords de la gorge 11.

La portion de verrouillage 15 de l'anse 3 est en dehors du trou 8 du corps 2 et l'anse peut tourner par rapport au corps 2.

Dans l'état fermé du cadenas 1, l'anse 3 est déplacée dans l'orifice 7 à l'encontre de l'organe de rappel 5 et la bague 4 logée dans la gorge 11 est déplacée dans cette dernière.

La portion de verrouillage 15 de l'anse 3 est introduite dans le trou 8 du corps 2 et l'anse ne peut plus tourner par rapport au corps 2.

Ici, le cadenas 1 est ainsi configuré de sorte que la bague 4 est translatée avec la portion d'extrémité amincie 16 de l'anse 3 dans l'orifice 7 et dans la gorge 11 du corps 2, entre lesdites première et seconde positions.

La deuxième hauteur prédéterminée h2 de la gorge 11 définit une course de l'anse 3 entre ses première et seconde positions.

Les figures 11 à 20 montrent en détail une variante de réalisation du cadenas 1 et son assemblage. Le cadenas 1 selon sa variante de réalisation est très similaire à celui décrit plus haut, à l'exception de la hauteur de la gorge et de la longueur de la portion d'extrémité amincie de l'anse (voir ci-dessous).

En particulier, le cadenas comporte un corps 2, une anse 3 montée mobile en translation dans le corps 2 et aussi en rotation par rapport au corps 2, un organe de montage 4 configuré pour assujettir l'anse 3 dans le corps 2, et un organe de rappel 4.

Le corps 2 a forme globalement parallélépipédique ayant six faces, dont une face supérieure 6. Le corps 2 est pourvu d'un orifice 7 circulaire, borgne à une extrémité et qui débouche sur la face supérieure 6 à une extrémité opposée ; et d'un trou 8 circulaire, borgne à une extrémité et qui débouche sur la face supérieure 6 à une extrémité opposée.

L'orifice 7 est pourvu d'un fond 9 duquel s'étend une paroi interne cylindrique 10 jusqu'à la face supérieure 6. L'orifice 7 présente un premier diamètre interne prédéterminé d1, défini par sa paroi interne cylindrique 10, et une première hauteur prédéterminée h1.

Le corps 2 est en outre pourvu d'une gorge 11 ménagée à l'intérieur de l'orifice 7. La gorge 11 est cylindrique et réalisée dans la paroi interne cylindrique 10 de l'orifice 7. La gorge 11 présente ainsi un deuxième diamètre interne prédéterminée d2 supérieur au premier diamètre interne prédéterminé d1 de l'orifice 7. La gorge 11 présente en outre une deuxième hauteur prédéterminée h'2 bien inférieure à la première hauteur prédéterminée h1 de l'orifice 7.

Le trou 8 est pourvu d'un fond 12 duquel s'étend une paroi interne cylindrique 13 jusqu'à la face supérieure 6. Le trou 8 présente un troisième diamètre interne prédéterminé d3, défini par sa paroi interne cylindrique 13, et une troisième hauteur prédéterminée h3. Ici, le troisième diamètre interne prédéterminé d3 du trou 8 est sensiblement égal au premier diamètre interne prédéterminé d1 de l'orifice 7 ; tandis que la troisième hauteur prédéterminée h3 du trou 8 est bien inférieure à la première hauteur prédéterminée h1 de l'orifice 7.

L'anse 3 comporte une portion principale en forme de U 14, une portion de verrouillage 15 située à une extrémité de la portion principale en forme de U 14, une portion d'extrémité amincie 16 située à une extrémité opposée de la portion principale en forme de U 14, et une collerette d'extrémité 17 prolongeant la portion d'extrémité amincie 16.

La portion d'extrémité amincie 16 est ainsi située entre la collerette d'extrémité 17 et la portion principale en forme de U 14.

La portion d'extrémité amincie 16 présente une première longueur prédéterminée l'1, ici bien supérieure à la deuxième hauteur prédéterminée h'2 de la gorge 11.

La portion principale en forme de U 14 est globalement configurée pour se trouver en saillie du corps 2. La portion de verrouillage 15 est configurée pour être montée dans le trou 8 du cors 2. La portion d'extrémité amincie 16 et la collerette d'extrémité 17 sont configurées pour être montées mobiles dans l'orifice 7 du cors 2. Une section de la portion principale en forme de U 14, du côté de la portion d'extrémité amincie 16, est aussi configurée pour être montée mobile dans l'orifice 7 du cors 2.

L'organe de montage est une bague 4 configurée pour être montée au moins partiellement autour de la portion d'extrémité amincie 16 de l'anse 3.

La bague 4 est ici fendue et présente une ouverture 18. La bague 4 est réalisée en matière plastique. En variante, la bague peut être métallique. La bague 4 est configurée pour être emmanchée sur la portion d'extrémité amincie 16 de l'anse 3. La bague 4 présente des propriétés élastiques lui permettant d'être écartée pour son emmanchement sur la portion d'extrémité amincie 16 sans que la bague 4 puisse se retirer de cette portion d'extrémité amincie 16. La bague 4 est ainsi assujettie mécaniquement sur la portion d'extrémité amincie 16 de l'anse 3. La bague 4 est configurée pour être logée dans la gorge 11 de l'orifice 7.

La bague 4 présente ici une quatrième hauteur prédéterminée h4, bien inférieure à la première longueur prédéterminée l'1 de la portion d'extrémité amincie 16, et bien inférieure à la première hauteur prédéterminée h1 de l'orifice 7.

La quatrième hauteur prédéterminée h4 de la bague 4 est ici environ égale ou légèrement inférieure à la deuxième hauteur prédéterminée h'2 de la gorge 11. Cela signifie que la bague 4 est logée et fixe et dans la gorge 11.

La bague 4 est en outre configurée pour permettre la rotation de l'anse 3 par rapport au corps 2 et aussi la translation de cette anse 3 dans l'orifice 7 du corps, entre une première position où le cadenas 1 est dans un état ouvert, et une seconde position où le cadenas est dans un état fermé. En particulier, la bague 4 est configurée pour former une butée sur la portion d'extrémité amincie 16 (voir ci-après).

L'organe de rappel 5 est ici formé par un ressort hélicoïdal et est configuré pour être logé dans l'orifice 7 du corps 2, entre le fond 9 de l'orifice et la collerette d'extrémité 17 de l'anse 3. L'organe de rappel 5 est ainsi configuré pour exercer une force sur la collerette d'extrémité 17 et donc sur la portion d'extrémité amincie 16 de l'anse 3 pour la déplacer en translation depuis la seconde position vers la première position, la bague 4 restant fixe dans la gorge 11.

L'assemblage du cadenas 1 décrit en référence aux figures 11 à 20 se fait de la manière expliquée ci-dessous.

L'organe de rappel 5 est introduit dans l'orifice 7 du corps 2 et repose sur le fond 9 de cet orifice 7.

La bague 4 est emmanchée sur la portion d'extrémité amincie 16 de l'anse 3 en étant écartée puis resserée autour de cette portion d'extrémité amincie 16. Cela signifie que l'ouverture 18 de la bague 4 varie lors de son emmanchement sur l'anse 3.

La bague 4 est ainsi assujettie mécaniquement sur l'anse 3.

L'anse 3 est introduite dans l'orifice 7, du côté de sa portion d'extrémité amincie 16, jusqu'à loger la bague 4 dans la gorge 11 ménagée dans l'orifice 7.

La collerette d'extrémité 17 de l'anse 3 vient au contact de l'organe de rappel 5.

L'anse 3 est ainsi assujettie mécaniquement au corps 2, avec la bague 4 qui forme une butée sur la portion d'extrémité amincie 16 de l'anse 3 pour empêcher le retrait de l'anse 3 du corps 2.

La bague 4 permet en outre à l'anse 3, dont une section de sa portion principale 14, sa portion d'extrémité amincie 16 et sa collerette d'extrémité 17, de tourner par rapport au corps 2, et de coulisser dans son orifice 7, entre la première position où le cadenas 1 est dans l'état ouvert (figures 5 et 7), et une seconde position où le cadenas 1 est dans l'état fermé (figures 8 et 10).

Dans l'état ouvert du cadenas 1, l'organe de rappel 5 déplace l'anse 3 dans l'orifice 7 jusqu'à ce que la collerette d'extrémité 17 de l'anse 3 vienne en butée contre la bague 4.

La portion de verrouillage 15 de l'anse 3 est en dehors du trou 8 du corps 2 et l'anse peut tourner par rapport au corps 2.

Dans l'état fermé du cadenas 1, l'anse 3 est déplacée dans l'orifice 7 à l'encontre de l'organe de rappel 5, la bague 4 restant fixe dans la gorge 11. La portion d'extrémité amincie 16 de l'anse 3 coulisse ainsi dans la bague 4.

La portion de verrouillage 15 de l'anse 3 est introduite dans le trou 8 du corps 2 et l'anse ne peut plus tourner par rapport au corps 2.

Ici, le cadenas 1 est ainsi configuré de sorte que avec la portion d'extrémité amincie 16 de l'anse 3 est translatée dans la bague 4 et dans l'orifice 7 entre lesdites première et seconde positions.

La première longueur prédéterminée l'1 de la portion d'extrémité amincie 16 de l'anse 3 définit une course de l'anse 3 entre ses première et seconde positions.

Dans des variantes non illustrées :
- l'organe de montage est une bague fermée plutôt qu'une bague fendue, emmanchée à force par une extrémité de l'anse ;
- l'anse présente une forme différente de celles décrites plus haut, par exemple une forme rectangulaire ;
- l'organe de rappel n'est pas un ressort hélicoïdal mais plutôt un ressort lame ou bien un élastomère ; et/ou
- le corps présente une forme globalement circulaire plutôt que parallélépipédique ou bien ne autre forme.

On rappelle plus généralement que l'invention ne se limite pas aux exemples décrits et représentés.

## Revendications

1. Dispositif de verrouillage du type cadenas, comportant un corps (2) et une anse (3) montée mobile en translation et en rotation par rapport audit corps (2), où ledit corps (2) est pourvu d'un orifice (7) et d'une gorge (11) ménagée à l'intérieur dudit orifice (7), ladite anse (3) comporte une portion d'extrémité amincie (16) montée dans ledit orifice (7) dudit corps (2), et ledit dispositif (1) comporte en outre un organe de montage (4) assujetti mécaniquement sur ladite portion d'extrémité amincie (16) de ladite anse (3) et logé dans ladite gorge (11), ledit organe de montage (4) étant configuré pour permettre la rotation de ladite anse (3) par rapport audit corps (2) et aussi la translation de ladite anse (3) dans ledit orifice (7) dudit corps (2), entre une première position où ledit dispositif (1) est dans un état ouvert et une seconde position où ledit dispositif (1) est dans un état fermé, et ledit organe de montage (4) forme une butée sur ladite portion d'extrémité amincie (16) de ladite anse (3) ; ledit organe de montage (4) présente une hauteur prédéterminée et ladite gorge (11) présente une hauteur au moins égale ou supérieure à la hauteur prédéterminée dudit organe de montage ; ledit dispositif est configuré de sorte que ledit organe de montage (4) est translaté avec ladite portion d'extrémité amincie (16) de ladite anse (3) dans ledit orifice (7) et dans ladite gorge (11) dudit corps (2), entre lesdites première et seconde positions ; et ladite portion d'extrémité amincie (16) de ladite anse (3) présente une longueur environ égale à ladite hauteur prédéterminée dudit organe de montage (4), et ladite gorge (11) présente une hauteur bien supérieure à ladite longueur de ladite portion d'extrémité amincie.

2. Dispositif selon la revendication 1, **caractérisé en ce que** ladite hauteur de ladite gorge (11) définit une course de ladite anse entre ses première et seconde positions.

3. Dispositif de verrouillage du type cadenas, comportant un corps (2) et une anse (3) montée mobile en translation et en rotation par rapport audit corps (2), où ledit corps (2) est pourvu d'un orifice (7) et d'une gorge (11) ménagée à l'intérieur dudit orifice (7), ladite anse (3) comporte une portion d'extrémité amincie (16) montée dans ledit orifice (7) dudit corps (2), et ledit dispositif (1) comporte en outre un organe de montage (4) assujetti mécaniquement sur ladite portion d'extrémité amincie (16) de ladite anse (3) et logé dans ladite gorge (11), ledit organe de montage (4) étant configuré pour permettre la rotation de ladite anse (3) par rapport audit corps (2) et aussi la translation de ladite anse (3) dans ledit orifice (7) dudit corps (2), entre une première position où ledit dispositif (1) est dans un état ouvert et une seconde position où ledit dispositif (1) est dans un état fermé, et ledit organe de montage (4) forme une butée sur ladite portion d'extrémité amincie (16) de ladite anse (3) ; ledit organe de montage (4) présente une hauteur prédéterminée et ladite gorge (11) présente une hauteur au moins égale ou supérieure à la hauteur prédéterminée dudit organe de montage ; et ledit dispositif est configuré de sorte que ladite portion d'extrémité amincie (16) de ladite anse (3) est translatée par rapport audit organe de montage (4), entre lesdites première et seconde positions.

4. Dispositif selon la revendication 3, **caractérisé en ce que** ladite portion d'extrémité amincie (16) de ladite anse (3) présente une longueur bien supérieure à ladite hauteur prédéterminée dudit organe de montage (4) et ladite gorge (11) présente une hauteur bien inférieure à ladite longueur de ladite portion d'extrémité amincie, par exemple environ égale à ladite hauteur prédéterminée dudit organe de montage.

5. Dispositif selon la revendication 4, **caractérisé en ce que** ladite longueur de ladite portion d'extrémité amincie (16) définit une course de ladite anse entre ses première et seconde positions.

6. Dispositif selon l'une quelconque des revendications 1 à 5, **caractérisé en ce que** ledit organe de montage (4) est une bague montée au moins partiellement autour de ladite portion d'extrémité amincie (16) de ladite anse (3).

7. Dispositif selon la revendication 6, **caractérisé en ce que** ladite bague est fendue et emmanchée sur ladite portion d'extrémité amincie (16) de ladite anse (3).

8. Dispositif selon la revendication 7, **caractérisé en ce que** ladite bague est métallique ou réalisée en matière plastique.

9. Dispositif selon l'une quelconque des revendications 1 à 8, **caractérisé en ce que** ladite portion d'extrémité amincie (16) de ladite anse (3) est située entre une collerette d'extrémité (17) de ladite anse qui est introduite dans ledit orifice (7) dudit corps (2), et une portion principale (14) en forme de U de ladite anse qui saille dudit corps.

10. Dispositif selon l'une quelconque des revendications 1 à 9, **caractérisé en ce qu'**il comporte en outre un organe de rappel (5) logé dans ledit orifice (7) dudit corps (2) et configuré pour exercer une force sur ladite portion d'extrémité amincie (16) de ladite anse (3) pour la déplacer en translation depuis sa seconde position vers sa première position.

11. Dispositif selon l'une quelconque des revendications 1 à 10, **caractérisé en ce qu'**il comporte en outre un trou (8) ménagé dans ledit corps (2) et configuré pour recevoir une portion de verrouillage (15) de ladite anse (3) dans ledit corps, ladite portion de verrouillage étant située à l'opposé de ladite portion d'extrémité amincie (16) de ladite anse.

12. Procédé d'assemblage d'un dispositif de verrouillage (1), du type cadenas, selon l'une quelconque des revendications 1 à 11, comportant les étapes :
- d'assujettir mécaniquement l'organe de montage (4) dudit dispositif sur la portion d'extrémité amincie (16) de l'anse (3) dudit dispositif ;
- de monter ladite portion d'extrémité amincie de ladite anse avec ledit organe de montage dans l'orifice (7) du corps (2) dudit dispositif, jusqu'à loger ledit organe de montage dans une gorge (11) ménagée à l'intérieur dudit orifice ; grâce à quoi ledit organe de montage est configuré pour permettre la rotation de ladite anse par rapport audit corps et aussi la translation de ladite anse dans ledit orifice dudit corps, entre une première position où ledit dispositif est dans un état ouvert et une seconde position où ledit dispositif est dans un état fermé, et ledit organe de montage forme une butée sur ladite portion d'extrémité amincie de ladite anse.

## Patentansprüche

1. Verriegelungsvorrichtung vom Typ Vorhängeschloss mit einem Körper (2) und einem Bügel (3), der in Bezug auf den Körper (2) verschiebbar und drehbar gelagert ist, wobei der Körper (2) mit einer Ausnehmung (7) und einer Nut (11) versehen ist, die im Inneren der Ausnehmung (7) ausgebildet ist, wobei der Bügel (3) einen verjüngten Endabschnitt (16) aufweist, der in der Ausnehmung (7) des Körpers (2) gelagert ist, und wobei die Vorrichtung (1) ferner ein Montageelement (4) aufweist, das mechanisch an den verjüngten Endabschnitt (16) des Bügels (3) angebracht und in der Nut (11) aufgenommen ist, wobei das Montageelement (4) dazu ausgelegt ist, die Drehung des Bügels (3) in Bezug auf den Körper (2) und auch die Verschiebung des Bügels (3) in der Ausnehmung (7) des Körpers (2) zwischen einer ersten Position, in der sich die Vorrichtung (1) in einem offenen Zustand befindet, und einer zweiten Position, in der sich die Vorrichtung (1) in einem geschlossenen Zustand befindet, zu gestatten, und wobei das Montageelement (4) einen Anschlag an dem verjüngten Endabschnitt (16) des Bügels (3) bildet; wobei das Montageelement (4) eine vorbestimmte Höhe aufweist und die Nut (11) eine Höhe aufweist, die mindestens gleich oder größer als die vorbestimmte Höhe des Montageelements ist; wobei die Vorrichtung so ausgelegt ist, dass das Montageelement (4) mit dem verjüngten Endabschnitt (16) des Bügels (3) in der Ausnehmung (7) und in der Nut (11) des Körpers (2) zwischen der ersten und der zweiten Position verschoben wird; und wobei der verjüngte Endabschnitt (16) des Bügels (3) eine Länge aufweist, die ungefähr gleich der vorbestimmten Höhe des Montageelements (4) ist, und die Nut (11) eine Höhe aufweist, die deutlich größer ist als die Länge des verjüngten Endabschnitts.

2. Vorrichtung nach Anspruch 1, **dadurch gekennzeichnet, dass** die Höhe der Nut (11) einen Hub des Bügels zwischen seiner ersten und seiner zweiten Position definiert.

3. Verriegelungsvorrichtung vom Typ Vorhängeschloss mit einem Körper (2) und einem Bügel (3), der in Bezug auf den Körper (2) verschiebbar und drehbar gelagert ist, wobei der Körper (2) mit einer Ausnehmung (7) und einer Nut (11) versehen ist, die im Inneren der Ausnehmung (7) ausgebildet ist, wobei der Bügel (3) einen verjüngten Endabschnitt (16) aufweist, der in der Ausnehmung (7) des Körpers (2) gelagert ist, und wobei die Vorrichtung (1) ferner ein Montageelement (4) aufweist, das mechanisch an den verjüngten Endabschnitt (16) des Bügels (3) angebracht und in der Nut (11) aufgenommen ist, wobei das Montageelement (4) dazu ausgelegt ist, die Drehung des Bügels (3) in Bezug auf den Körper (2) und auch die Verschiebung des Bügels (3) in der Ausnehmung (7) des Körpers (2) zwischen einer ersten Position, in der sich die Vorrichtung (1) in einem offenen Zustand befindet, und einer zweiten Position, in der sich die Vorrichtung (1) in einem geschlossenen Zustand befindet, zu gestatten, und wobei das Montageelement (4) einen Anschlag an dem verjüngten Endabschnitt (16) des Bügels (3) bildet; wobei das Montageelement (4) eine vorbestimmte Höhe aufweist und die Nut (11) eine Höhe aufweist, die mindestens gleich oder größer als die vorbestimmte Höhe des Montageelements ist; und wobei die Vorrichtung so ausgelegt ist, dass der verjüngte Endabschnitt (16) des Bügels (3) in Bezug auf das Montageelement (4) zwischen der ersten und der zweiten Position (4) verschoben wird.

4. Vorrichtung nach Anspruch 3, **dadurch gekennzeichnet, dass** der verjüngte Endabschnitt (16) des Bügels (3) eine Länge aufweist, die deutlich größer ist als die vorbestimmte Höhe des Montageelements (4), und die Nut (11) eine Höhe aufweist, die deutlich kleiner ist als die Länge des verjüngten Endabschnitts, beispielsweise ungefähr gleich der vorbestimmten Höhe des Montageelements.

5. Vorrichtung nach Anspruch 4, **dadurch gekennzeichnet, dass** die Länge des verjüngten Endabschnitts (16) einen Hub des Bügels zwischen seiner ersten und seiner zweiten Position definiert.

6. Vorrichtung nach einem der Ansprüche 1 bis 5, **dadurch gekennzeichnet, dass** das Montageelement (4) ein Ring ist, der zumindest teilweise um den verjüngten Endabschnitt (16) des Bügels (3) herum montiert ist.

7. Vorrichtung nach Anspruch 6, **dadurch gekennzeichnet, dass** der Ring geschlitzt und auf den verjüngten Endabschnitt (16) des Bügels (3) aufgepresst ist.

8. Vorrichtung nach Anspruch 7, **dadurch gekennzeichnet, dass** der Ring aus Metall oder Kunststoff hergestellt ist.

9. Vorrichtung nach einem der Ansprüche 1 bis 8, **dadurch gekennzeichnet, dass** der verjüngte Endabschnitt (16) des Bügels (3) zwischen einem Endkragen (17) des Bügels, der in die Ausnehmung (7) des Körpers (2) eingeführt ist, und einem U-förmigen Hauptabschnitt (14) des Bügels, der aus dem Körper herausragt, liegt.

10. Vorrichtung nach einem der Ansprüche 1 bis 9, **dadurch gekennzeichnet, dass** sie ferner ein Rückstellorgan (5) umfasst, das in der Ausnehmung (7) des Körpers (2) aufgenommen und dazu ausgelegt ist, eine Kraft auf den verjüngten Endabschnitt (16) des Bügels (3) auszuüben, um diesen aus seiner zweiten Position in seine erste Position zu verschieben.

11. Vorrichtung nach einem der Ansprüche 1 bis 10, **dadurch gekennzeichnet, dass** sie ferner eine Lochung (8) aufweist, die in dem Körper (2) ausgebildet und dazu ausgelegt ist, einen Verriegelungsabschnitt (15) des Bügels (3) in dem Körper aufzunehmen, wobei der Verriegelungsabschnitt dem verjüngten Endabschnitt (16) des Bügels entgegengesetzt angeordnet ist.

12. Verfahren zum Zusammenfügen einer Verriegelungsvorrichtung (1) vom Typ Vorhängeschloss nach einem der Ansprüche 1 bis 11, mit den Schritten:
- mechanisches Anbringen des Montageelements (4) der Vorrichtung an den verjüngten Endabschnitt (16) des Bügels (3) der Vorrichtung ;
- Montieren des verjüngten Endabschnitts des Bügels mit dem Montageelement in der Ausnehmung (7) des Körpers (2) der Vorrichtung soweit, bis das Montageelement in einer Nut (11), die im Inneren der Ausnehmung ausgebildet ist, aufgenommen ist;
wodurch das Montageelement dazu ausgelegt ist, die Drehung des Bügels in Bezug auf den Körper und auch die Verschiebung des Bügels in der Ausnehmung des Körpers zwischen einer ersten Position, in der sich die Vorrichtung in einem offenen Zustand befindet, und einer zweiten Position, in der sich die Vorrichtung in einem geschlossenen Zustand befindet, zu gestatten, und das Montageelement einen Anschlag an dem verjüngten Endabschnitt des Bügels bildet.

## Claims

1. Locking device of padlock type, comprising a body (2) and a shackle (3) mounted movably with respect to translation and rotation relative to said body (2), in which said body (2) is provided with an aperture (7) and a bore (11) formed within said aperture (7), said shackle (3) comprises a thinned end portion (16) mounted in said aperture (7) of said body (2), and said device (1) further comprises a mounting member (4) mechanically connected to said thinned end portion (16) of said shackle (3) and accommodated in said bore (11), said mounting member (4) being configured to enable the rotation of said shackle (3) relative to said body (2) and also the translation of said shackle (3) in said aperture (7) of said body (2), between a first position in which said device (1) is in an open state and a second position in which said device (1) is in a closed state, and said mounting member (4) forms a stop on said thinned end portion (16) of said shackle (3); said mounting member (4) has a predetermined height and said bore (11) has a height at least equal to or greater than the predetermined height of said mounting member; said device is configured such that said mounting member (4) is translated with said thinned end portion (16) of said shackle (3) within said aperture (7) and said bore (11) of said body (2), between said first and second positions; and said thinned end portion (16) of said shackle (3) has a length approximately equal to said predetermined height of said mounting member (4), and said bore (11) has a height considerably greater than said length of said thinned end portion.

2. Device according to claim 1, **characterized in that** said height of said bore (11) defines a travel of said shackle between its first and second positions.

3. Locking device of padlock type, comprising a body (2) and a shackle (3) mounted movably with respect to translation and rotation relative to said body (2), in which said body (2) is provided with an aperture (7) and a bore (11) formed within said aperture (7), said shackle (3) comprises a thinned end portion (16) mounted in said aperture (7) of said body (2), and said device (1) further comprises a mounting member (4) mechanically connected to said thinned end portion (16) of said shackle (3) and accommodated in said bore (11), said mounting member (4) being configured to enable the rotation of said shackle (3) relative to said body (2) and also the translation of said shackle (3) in said aperture (7) of said body (2), between a first position in which said device (1) is in an open state and a second position in which said device (1) is in a closed state, and said mounting member (4) forms a stop on said thinned end portion (16) of said shackle (3); said mounting member (4) has a predetermined height and said bore (11) has a height at least equal to or greater than the predetermined height of said mounting member; and said device is configured such that said thinned end portion (16) of said shackle (3) is translated relative to said mounting member (4), between said first and second positions.

4. Device according to claim 3, **characterized in that** said thinned end portion (16) of said shackle (3) has a length considerably greater than said predetermined height of said mounting member (4), and said bore (11) has a height considerably less than said length of said thinned end portion for example approximately equal to said predetermined height of said mounting member.

5. Device according to claim 4, **characterized in that** said length of said thinned end portion (16) defines a travel of said shackle between its first and second positions.

6. Device according to any one of claims 1 to 5, **characterized in that** said mounting member (4) is a ring mounted at least partly around said thinned end portion (16) of said shackle (3).

7. Device according to claim 6, **characterized in that** said ring is split and fitted over said thinned end portion (16) of said shackle (3).

8. Device according to claim 7, **characterized in that** said ring is metallic or formed from plastic material.

9. Device according to any one of claims 1 to 8, **characterized in that** said thinned end portion (16) of said shackle (3) is located between an end flange (17) of said shackle which is inserted into said aperture (7) of said body (2), and a U-shaped main portion (14) of said shackle which projects from said body.

10. Device according to any one of claims 1 to 9, **characterized in that** it further comprises a return member (5) accommodated in said aperture (7) of said body (2) and configured to apply a force on said thinned end portion (16) of said shackle (3) to translate it from its second position to its first position.

11. Device according to any one of claims 1 to 10, **characterized in that** it further comprises a hole (8) made in said body (2) and configured to receive a locking portion (15) for locking said shackle (3) in said body, said locking portion being located at a remote opposite location from said thinned end portion (16) of said shackle.

12. Method of assembling a locking device (1), of padlock type, according to any one of claims 1 to 11, comprising the steps of:
- mechanically securing the mounting member (4) of said device on the thinned end portion (16) of the shackle (3) of said device,
- mounting said thinned end portion of said shackle with said mounting member in the aperture (7) of the body (2) of said device, to attain housing of said mounting member in a bore (11) made within said aperture; whereby said mounting member is configured to enable the rotation of said shackle relative to said body and also the translation of said shackle in said aperture of said body, between a first position in which said device is in an open state and a second position in which said device is in a closed state, and said mounting member forms a stop on said thinned end portion of said shackle.
